# EUROPÄISCHE PATENTSCHRIFT

(11) **EP 0 538 265 B1**
(45) Veröffentlichungstag und Bekanntmachung des Hinweises auf die Patenterteilung: **08.03.1995**
(21) Anmeldenummer: 91909146.2
(22) Anmeldetag: 17.05.1991
(51) Int. Cl.: B22D 11/10

(54) **VORRICHTUNG ZUR KONTINUIERLICHEN ZUGABE VON GIE HILFSMITTELN AUF DEN SPIEGEL EINER SCHMELZE IN EINER STRANGGIESSKOKILLE**
DEVICE FOR THE CONTINUOUS ADDITION OF CASTING AGENTS TO THE SURFACE OF A MELT IN A CONTINUOUS CASTING DIE
DISPOSITIF D'ADJONCTION EN CONTINU D'ADDITIFS DE COULEE A LA SURFACE D'UNE MASSE FONDUE DANS UNE COQUILLE DE COULEE CONTINUE

(30) Priorität: 11.07.1990 DE 4022117
(43) Veröffentlichungstag der Anmeldung: 28.04.1993
(73) Patentinhaber: INTOCAST GMBH Feuerfestprodukte und Giesshilfsmittel, D-40882 Ratingen (DE)
(72) Erfinder: SMETS, Hans-Friedrich, D-4005 Meerbusch-Lank (DE)
(74) Vertreter: Palgen, Peter, Dr. Dipl.-Phys.
(86) Internationale Anmeldenummer: DE9100398
(87) Internationale Veröffentlichungsnummer: WO9200819

(56) Entgegenhaltungen:
- FR-A- 2 463 397
- GB-A- 1 529 099
- GB-A- 2 116 092

## Beschreibung

Die Erfindung bezieht sich auf eine Vorrichtung der dem Oberbegriff des Anspruchs 1 entsprechenden Art.

Das bevorzugte Anwendungsgebiet der Erfindung ist die Zugabe von Stranggießpulver auf den Badspiegel einer Stranggießkokille. Diese Stranggießpulver bilden eine einige Zentimeter dicke Schicht auf dem Badspiegel. Sie schmelzen in ihrem mit dem Badspiegel in Berührung stehenden Bereich teilweise auf und bilden eine Schlacke, die sich zwischen die Kokillenwand und den erstarrenden Strang setzt. Der noch lockere obere Anteil der Gießpulverschicht wirkt wärmeisolierend und verhindert einen zu starken Wärmeverlust des oberen Strangendes.

Durch die Mitnahme der geschmolzenen Gießpulverschlacke tritt ein fortlaufender Verbrauch des Gießpulvers ein. Dieser Verbrauch liegt im Bereich von etwa 0,3kg bzw.0,8 kg pro Tonne Stahl. Diese Menge muß also fortlaufend nachgeliefert werden, wobei die Einhaltung einer gleichmäßigen Schichtdicke für die Qualität der Strangoberfläche wesentlich ist. Die Gleichmäßigkeit muß sowohl in vertikaler als auch in horizontaler Richtung angestrebt werden. Die Gleichmäßigkeit in vertikaler Richtung bedeutet die Einhaltung einer bestimmten Schichtdicke während der ganzen Gießdauer, um stets die Verfügbarkeit einer ausreichenden Menge an Schlacke zu gewährleisten. Die Gleichmäßigkeit in horizontaler Richtung bedeutet die Gleichmäßigkeit dieser Schichtdicke über den Strangquerschnitt, um eine gleichmäßige Isolierwirkung an jeder Stelle zu erzielen.

Der Ausgangspunkt der Entwicklung war die manuelle Zugabe des Stranggießpulvers. Die Gleichmäßigkeit ist hierbei nicht immer gewährleistet. Auch erfordert diese Methode die Anwesenheit und ständige Aufmerksamkeit einer Bedienungsperson über die gesamte mehrstündige Gießsequenz.

Es wurde schon bald versucht, die Zugabe von Gießhilfsmitteln beim Stranggießen zu automatisieren. Dafür sind zwei unterschiedliche Verfahrensweisen bekannt, nämlich pneumatisch-mechanisch oder rein mechanisch mit Förderern arbeitende Einrichtungen auf der einen Seite und auf der anderen Seite Einrichtungen, die unter Ausnutzung der Schwerkraft arbeiten.

Bei einem bekannten Gerät der ersten Gruppe reicht ein am unteren Ende eines Vorratsbehälters angesetzter flacher Förderkanal von der Seite her bis über die Stranggießkokille. Unterhalb des Vorratsbehälters befindet sich ein Gasverteilungsraum, in den Luft eingeblasen werden kann, die das in dem Kanal befindliche Gießpulver fluidisiert und transportfähig macht. Wenn Luft eingeblasen wird, erfolgt also eine Förderung aus dem Vorratsbehälter durch den Kanal auf den Badspiegel in der Stranggießkokille. Wenn die Luft abgestellt wird, hört auch die Förderung auf. Die Steuerung erfolgt über Temperaturmeßfühler, die oberhalb der Kokille angeordnet sind. Wenn die Gießpulverschicht auf dem Badspiegel dünner wird und die Isolierwirkung des Pulvers nachläßt, steigt die Temperatur an und wird die Zugabe des Pulvers ausgelöst. Diese erfolgt also nicht kontinuierlich, sondern intermittierend, ähnlich wie bei der Handaufgabe. Daher ist bei der geschilderten automatischen Pulverzugabe eine Verbesserung der Strangoberfläche gegenüber der manueilen Pulverzugabe nicht zu erwarten. Dies hat sich auch in der Praxis bestätigt. Pneumatisch-mechanisch dosierende Einrichtungen haben sich nicht bewährt und keinen Eingang in die Praxis gefunden.

Die rein nach dem Schwerkraftprinzip arbeitenden Geräte sind zunächst ebenfalls für die Verwendung von pulverförmigem Gießhilfsmittel konzipiert worden. Von einem Vorratsbehälter führt ein geneigtes Zugaberohr bis über den Badspiegel. Die abgegebene Menge bildet auf dem Badspiegel einen Schüttkegel, der bis zum unteren Ende des Zugaberohrs hochsteigt. Es rutscht dann kein Pulver mehr nach. Erst wenn der Schüttkegel durch den Verbrauch sich von dem unteren Ende des Rohres wieder entfernt, rieselt neues Pulver nach. Diese Art der selbsttätigen Regulierung wird auch "Chicken feeding"-Prinzip genannt, weil es bei Fütterungsautomaten verbreitet ist. Es hat sich jedoch gezeigt, daß mit dieser Methode pulverförmige Gießhilfsmittel nicht zuverlässig aufbringbar sind, da es selbst bei steiler angeordneten Zugaberohren (Winkel > 30^{o}) zu Verstopfungen kommt.

Es war daher erforderlich, das Gießhilfsmittel zu granulieren, um der Verstopfungsneigung entgegenzuwirken. Mit einem Granulat ließ sich die Zugabe unter reiner Schwerewirkung funktionssicherer gestalten. Bei exakter Gießspiegelregelung war die Dicke der Granulatschicht stets gleich und somit ständig eine gleichmäßige Isolierung und eine der spezifischen Schlackenbildungsaktivität des Granulats entsprechende konstante Verfügbarkeit an Schlacke gewährleistet.

Die Anforderungen an die Qualität des Granulats sind aber hoch. Es zeigte sich, daß Granulate, deren Kornband weniger gleichmäßig war, wie reine Pulver zu Verstopfungen im Zugaberohr führten. Die Verwendung eines klassierten Granulats mit einem engen Kornband bedeutet eine erhebliche wirtschaftliche Belastung des Verfahrens.

Wenn die kontinuierliche Zugabe von Gießpulvergranulaten einen wirtschaftlichen Sinn haben soll, ist außerdem Voraussetzung, daß das Granulat pneumatisch gefördert werden kann und das Granulat auf der Gießbühne nicht in Säcken oder Big Bags mit Flurförderzeugen oder Hubfahrzeugen zu Beschickung des Vorratsbehälters der Zugabevorrichtung transportiert werden muß. Nur wenn die pneumatische Förderung möglich ist, kann das Granulat in einem Silofahrzeug angeliefert, in einen auf dem Hüttenflur stehenden Silo mit erheblichem Nutzvolumen eingeblasen und von dort aus zu dem Vorratsbehälter pneumatisch gefördert werden, um auf diese Weise eine kontinuierliche Bereitstellung des Gießpulvers ohne Transportmanipulationen auf der Gießbühne zu gewährleisten, die zusätzliche Arbeitskräfte erfordern. Die pneumatische Förderung ist also - vor allem beim Sequenzguß - Grundbedingung für die Kontinuität des gesamten Gießablaufes und der Personaleinsparung.

Die Granulate aus Gießhilfsmitteln, insbesondere aus Stranggießpulver, die an sich eine funktionierende Zugabe nur unter Schwerkraftwirkung erlauben, sind jedoch, vor allem wenn sie als Hohlkugel vorliegen, in ihrer Abriebfestigkeit so gering, daß sie bei einer pneumatischen Förderung zerstört werden und teilweise als Pulver oder Bruchstücke in den Vorratsbehälter der Zugabevorrichtung gelangen. Dann aber tritt der bereits erwähnte Effekt der Verstopfung in dem Zugaberohr auf. Das Granulat ist also außer aus wirtschaftlichen Gründen auch aus technischen Gründen für eine praktikable Dosierung von Stranggießpulver nicht geeignet.

Viele der vorgenannten Probleme sind bei der dem Oberbegriff des Anspruchs 1 zugrundeliegenden FR-A-2 463 397 gelöst. Die Vorrichtung umfaßt einen quer oberhalb der Kokille verlaufenden Schneckenförderer mit Austrittsdüsen, aus denen das Gießpulver nur mit Druckluftunterstützung austritt. Die Druckluftunterstützung erfolgt in einem bestimmten zeitlichen Rhythmus oder gesteuert nach dem Fortschritt des Gießstrangs bzw. bei Entdeckung eines Durchbruchs der Schlackenschicht. Der hierfür notwendige Aufwand an Steuerung und Pneumatik ist erheblich und störungsanfällig. Die Druckluftunterstützung geht nicht ohne Staubentwicklung einher.

Der Erfindung liegt die Aufgabe zugrunde, die gattungsgemäße Vorrichtung so weiterzuentwickeln, daß mit einfacheren Mitteln eine optimale Gießpulverzugabe möglich ist.

Diese Aufgabe wird durch die in Anspruch 1 wiedergegebenen Merkmale gelöst.

Versuche haben gezeigt, daß die zirkulierende Förderung des pulverförmigen Gießhilfsmittels mit fortlaufender Entnahme des jeweils benötigten Anteils oberhalb des Badspiegels eine zuverlässige, von Verstopfungen freie Betriebsweise ermöglicht. Es treten hierbei keine lokalen Druckerhöhungen auf, die zu einer Kompaktierung des pulverförmigen Gießhilfsmittels und zu Verstopfungen Anlaß sein könnten.

Das "Chicken Feeding"-Prinzip erlaubt ohne externe Auslösemittel wie Druckluft auf einfache Weise eine automatische verbrauchsabhängige Dosierung ohne Staubentwicklung.

Die Bemessung der Förderleistung auf das Doppelte der Entnahme gewährleistet unter den gegebenen Betriebsbedingungen eine weitghend gleichmäßige Füllung des Schneckenförderers und somit gleichmäßige Verhältnisse an den einzelnen Entnahmestutzen, so daß gleichmäßige Mengen austreten bzw. an den einzelnen Entnahmestutzen die Nachlieferung stets gesichert ist.

Die Entnahmestutzen können beispielsweise aus Aluminium bestehen. Sie bilden mit ihrem unteren Rand die Begrenzung der Entnahmestelle, bis zu der der Schüttkegel jeweils aufsteigt. Bei Verschleiß werden die Entnahmestutzen einfach ausgewechselt, ebenso wenn auf eine andere Schüttkegelhöhe übergegangen werden soll, ohne daß der ganze Schneckenförderer in seiner Höhe über der Stranggießkokille verändert werden muß.

Das "Chicken Feeding"-Prinzip für die Zuführung von Gießhilfsmitteln ist an sich aus der GB-A-2 116 092 bekannt.

Da sich der Schneckenförderer quer über den Badspiegel erstreckt, empfiehlt sich gemäß Anspruch 2 eine Kühlung, vorzugsweise mit Luft. Der Badspiegel selbst ist zwar durch das pulverförmige Gießhilfsmittel abgedeckt, doch erstreckt sich in unmittelbarer Nähe des Schneckenförderers das Tauchrohr aus dem Tundish in das obere Ende des Strangs. Dieses Tauchrohr hat Temperaturen in der Größenordnung von 1000^{o} C.

Die Fluidisierung gemäß Anspruch 3 lockert die Menge an pulverförmigem Gießhilfsmittel in dem Vorratsbehälter auf und macht sie quasi fließfähig, so daß sie leicht aus dem Vorratsbehälter in die Förderschnecke übergeht.

Die Fluidisierung eines Behandlungsmittels für eine Stahlschmelze in einem Behälter ist für sich genommen aus der GB 15 29 099 bekannt.

Für die praktische Abwicklung längerer Gießsequenzen empfiehlt es sich, einen Großsilo zur pneumatischen Nachfüllung des Vorratsbehälters vorzusehen, so daß dieser nicht ständig von Hand nachgefüllt werden muß (Anspruch 4).

In der Zeichnung ist ein Ausführungsbeispiel der Erfindung schematisch illustriert.
Fig. 1 zeigt eine Ansicht der erfindungsgemäßen Zugabevorrichtung;
Fig. 2 zeigt eine Ansicht einer einzelnen Entnahmestelle oberhalb des Badspiegels.

In Fig. 1 ist ein Vorratsbehälter 1 wiedergegeben, der aus einem nur angedeuteten Großsilo 29 über eine pneumatische Förderleitung 2 gefüllt gehalten wird. In dem konischen unteren Teil 3 des Vorratsbehälters 1 sind innen Fluidisierungsböden 4 angebracht, die über Zuleitungen 5 mit Luft beschickt werden und das in dem Vorratsbehälter 1 befindliche Stranggießpulver 6 fluidisieren, d.h. in einen verwirbelten Zustand zersetzen, in welchem es leicht beweglich ist. Das fluidisierte Stranggußpulver 6 strömt aus dem Auslaß 7 am unteren Ende des konischen Teils 3 des Vorratsbehälters 1 über die Leitung 8 in den Einlaß 9 eines horizontalen Schneckenförderers 10, der von einem Antriebsmotor 11 angetrieben ist. Der Schneckenförderer 10 erstreckt sich dicht oberhalb des oberen Endes der Stranggießkokille 12. Er hat nur einen Außendurchmesser von etwa 50 mm und paßt daher noch gut in den engen Zwischenraum zwischen der Oberkante 13 der Stranggießkokille 12 und der Unterseite 14 des oberhalb der Stranggießkokille 12 angeordneten Tundishs 15, der flüssigen Stahl 16 enthält, der über ein Tauchrohr 17 in dem Boden des Tundishs 15 in die Stranggießkokille 12 übergeht. Das Tauchrohr 17 reicht in die in der Stranggießkokille 12 befindliche Schmelze hinein, d.h. erstreckt sich bis unterhalb des Badspiegels 18, der durch geeignete Maßnahmen auf gleichbleibender Höhe gehalten wird.

An der Unterseite des Schneckenförderers 10 sind Entnahmestellen 19 in Gestalt von einander parallelen Entnahmeschächten 20 vorgesehen, deren untere Begrenzung 21 sich in einem vorbestimmten Abstand oberhalb des Badspiegels 18 befindet, der im allgemeinen bei allen Entnahmeschächten gleich ist.

Der Schneckenförderer 10 umfaßt ein rohrförmiges Gehäuse 22, in welchem eine Transportschnecke 23 drehbar angeordnet ist. An den Entnahmestellen 19 besitzt das Gehäuse 22 Öffnungen 24, an denen die Entnahmeschächte 20 angeschweißt sind. Das von der Transportschnecke 23 an der Öffnung 24 vorbeigeförderte Gut tritt durch die Öffnung 24 nach unten aus und bildet, da es fließfähig ist, einen Schüttkegel 25 aus pulverförmigem Gießhilfsmittel. Wenn der Schüttkegel 25 bis an die untere Begrenzung 21 des Entnahmeschachtes 20 hochgestiegen ist, fließt kein pulverförmiges Gießhilfsmittel 6 mehr nach. Dies tritt aber wieder ein, sobald der Schüttkegel 25 infolge des Aufschmelzens des pulverförmigen Gießhilfsmittels 6 absinkt. Diese Art der Selbstregulierung ist als "Chicken Feeding"-Prinzip bekannt. Es stellt sich ein Gleichgewichtszustand ein, in welchem das Stranggießpulver langsam nach Maßgabe des Verbrauchs nachfließt.

Auf dem Badspiegel 18 der Schmelze 16 in der Stranggießkokille 12 bildet sich eine gleichmäßige Schicht 26 von geschmolzenem Gießhilfsmittel, d.h. eine Schlacke, aus, die über den Meniskus des Badspiegels 18 von dem Strang zwischen seiner Außenseite und dem Innenumfang der Stranggießkokille 12 mitgenommen wird. Dadurch tritt ein Verbrauch ein, der zu dem Absinken des Schüttkegels 25 Anlaß ist. Es muß dafür gesorgt werden, daß eine gewisse Mindestschütthöhe 27 an pulverförmigem Gießhilfsmittel erhalten bleibt, damit die Wärmeisolationswirkung aufrechterhalten wird.

In dem in Fig. 2 wiedergegebenen Ausführungsbeispiel ist die untere Begrenzung der Entnahmestelle 19 nicht an dem Entnahmeschacht 20 selbst ausgebildet, sondern an einem darübergeschobenen Entnahmestutzen 28 beispielsweise aus Aluminium, der ausgewechselt werden kann, wenn sein unteres Ende angeschmolzen ist oder wenn eine andere Höhe des Schüttkegels 25 erwünscht ist.

Wesentlich ist, daß sich an dem in Fig. 1 links gelegenen Ende des Schneckenförderers 10 kein Stau bildet, sondern daß die an den Entnahmestellen 19 nicht entnommene Menge an pulverförmigem Gießhilfsmittel über eine Rückleitung 30 in den Vorratsbehälter 1 zurückgeführt wird. Das Gießhilfsmittel 6 zirkuliert also dauernd aus dem Vorratsbehälter 1 über die Leitung 8, den Schneckenförderer 10 und die Rückleitung 30. Nur die an den selbstregulierenden Entnahmestellen 19 jeweils benötigten Mengen werden aus dem zirkulierenden Strom fortlaufend entnommen. Zwar kommt es wegen der Selbstregulierung nach dem "Chicken-Feeding"-Prinzip nicht darauf an, daß der Schneckenförderer 10 von sich aus an allen Entnahmestellen exakt gleich dosiert; diese Dosierung erfolgt an den unteren Begrenzungen 21 der Entnahmeschächte 20, wenn sie von den Schüttkegeln 25 erreicht werden. Der Druck im Innern des Schneckenförderers 10 spielt aber auch eine gewisse Rolle für die Austrittsmengen und sollte daher möglichst konstant sein, was bedeutet, daS der Pulverfüllgrad im Schneckenförderer 10 über dessen gesamte Länge möglichst konstant sein sollte. Erst dadurch ist gewährleistet, daß auch vom Druck her überall weitgehend gleiche Verhältnisse vorliegen, was dazu beiträgt, daß an allen Entnahmestellen 19, unabhängig von ihrer Lage, auch wirklich gleiche Mengen an Pulver ausfließen. Die Konstanz des Pulverfüllgrades ist umso besser, je größer die Förderleistung des Schneckenförderers 10 im Verhältnis zu den entnommenen Mengen ist. Für die Praxis müßte die Förderleistung mindestens das Doppelte dieser Mengen betragen.

## Patentansprüche

1. Vorrichtung zur kontinuierlichen Zugabe von Gießhilfsmittel in Pulverform auf den Badspiegel einer Schmelze in einer Stranggießkokille
mit einem Vorratsbehälter (1) zur Aufnahme des Gießhilfsmittels,
mit einem, mit dem Vorratsbehälter (1) in Verbindung stehenden Schneckenförderer (10), der zwischen der Unterseite (14) eines Tundishs (15) und der Oberseite (13) der Stranggießkokille (12) hindurchgeführt ist,
mit einer vom Ende des Schneckenförderers (10) in den Vorratsbehälter (1) zurückführenden Rückleitung (30) für das Gießhilfsmittel
und mit mehreren Entnahmestellen (19) oberhalb des Badspiegels (18) in Gestalt mit dem Innern des Schneckenförderers in Verbindung stehender Entnahmeschächte (20),
dadurch gekennzeichnet,
daß die Förderleistung des Schneckenförderers mindestens das Doppelte der Entnahme an den Entnahmestutzen (20) beträgt und
daß auf die Entnahmeschächte (20) auswechselbare Entnahmestutzen (28) aus einem niedriger als das Metall der Schmelze schmelzenden Metall aufgesetzt sind, die in einem Abstand oberhalb des Badspiegels (18) enden, der eine Selbstregulierung nach dem Chicken Feeding-Prinzip ermöglicht.

2. Vorrichtung nach Anspruch 1, dadurch gekennzeichnet, daß der Schneckenförderer gekühlt ist.

3. Vorrichtung nach Anspruch 1 oder 2, dadurch gekennzeichnet, daß der Vorratsbehälter (1) ein Wirbelbett (4,4) zur Fluidisierung des pulverförmigen Gießhilfsmittels (6) aufweist und die Fördervorrichtung (10) an den Bereich des Vorratsbehälters (1) angeschlossen ist, in welchem das Gießhilfsmittel (6) in fluidisiertem Zustand vorliegt.

4. Vorrichtung nach einem der Ansprüche 1 bis 3, dadurch gekennzeichnet, daß ein Großsilo (29) zur pneumatischen Nachfüllung des Vorratsbehälters (1) vorgesehen ist.

## Claims

1. Apparatus for the continuous addition of auxiliary casting agents in powder form onto the surface of a melt in a continuous casting mould
with a reservoir container (1) for receiving the casting agent,
with a screw or worm conveyor (10) which is connected to the container (1) and which extends between the underside (14) of a tundish (15) and the upper surface (13) of the continuous casting mould (12)
with a return pipe (30) for the casting agent leading back from the end of the conveyor (10) into the container (1)
and with a number of delivery points (19) above the surface (18) of the melt in the form of delivery chutes (20) connected to the interior of the screw conveyor
characterised in that,
the delivery capacity of the screw conveyor is at least double the delivery from the chutes (20) and
that replaceable delivery spigots or sleeves (28) of a metal which melts at a lower temperature than the metal of the melt are fitted onto the delivery chutes (20) and terminate at a spacing above the surface (18) of the melt which allows self-regulation in accordance with the chicken-feeding principle.

2. Apparatus according to claim 1, characterised in that the screw conveyor is cooled.

3. Apparatus according to claim 1 or 2, characterised in that the reservoir container (1) has a fluidising bed (4,4) for fluidising the powdered casting agent (6) and the conveyor device (10) is connected to the region of the reservoir container (1) in which the casting agent (6) is present in a fludised state.

4. Apparatus according to one of claims 1 to 3, characterised in that a bulk silo (29) is provided for pneumatically replenishing the reservoir container (1).

## Revendications

1. Dispositif pour l'alimentation en continu d'additif de coulée en forme de poudre à la surface du bain d'une masse fondue dans une coquille de coulée continue,
avec un réservoir (1) servant à recevoir l'additif de coulée,
avec un transporteur à vis sans fin (10) se trouvant en liaison avec le réservoir (1) et que l'on fait passer entre la face inférieure (14) d'un avant-creuset (15) et la face supérieure (13) de la coquille de coulée continue (12),
avec une conduite de retour (30) revenant de l'extrémité du transporteur à vis sans fin (10) dans le réservoir (1) d'additif de coulée,
et avec plusieurs postes d'extraction (19) au-dessus de la surface du bain (18), sous la forme de puits d'extraction (20) se trouvant en liaison avec l'intérieur du transporteur à vis sans fin,
dispositif caractérisé en ce que la capacité de transport du transporteur à vis sans fin atteint au moins le double de l'extraction aux ajutages d'extraction (20), et en ce que l'on met sur les puits d'extraction (20) des ajutages d'extraction (28) interchangeables en un métal qui fond à une température plus basse que celle du métal de la masse fondue, ajutages qui se terminent à une certaine distance au-dessus de la surface du bain (18), ce qui permet une autorégulation selon le principe d' "alimention pour poulets".

2. Dispositif selon la revendication 1, caractérisé en ce que le transporteur à vis sans fin est refroidi.

3. Dispositif selon la revendication 1 ou 2, caractérisé en ce que le réservoir (1) présente un lit de tourbillonnement (4, 4) pour fluidiser l'additif de coulée (6) en forme de poudre, et le dispositif de transport (10) est relié à la zone du réservoir (1) dans laquelle l'additif de coulée (6) se trouve à l'état fluidisé.

4. Dispositif selon l'une des revendications 1 à 3, caractérisé en ce que l'on prévoit un grand silo (29) pour le post-remplissage du réservoir (1).
